# EUROPÄISCHE PATENTANMELDUNG

(11) **EP 1 785 390 A1**
(43) Veröffentlichungstag der Anmeldung: **16.05.2007**
(21) Anmeldenummer: 05110658.1
(22) Anmeldetag: 11.11.2005
(51) Int. Cl.: B68C 1/04

(54) **Reitsattel mit Kopfeisen**

(71) Anmelder: Spirig, Hans, 9000 St. Gallen (CH); Spirig, Michael, 9000 St. Gallen (CH)
(72) Erfinder: Spirig, Michael, 9000, St. Gallen (CH)
(74) Vertreter: Hepp, Dieter

(57) **Zusammenfassung**

Ein Kopfeisen (101;101'), das derart ausgebildet und im Reitsattel (200) angeordnet ist, dass der vorderste Teil (103) des Kopfeisens (101;101') sich oberhalb des untersten Teils (104) befindet, und bei aufgelegtem Reitsattel (200) die den Pferderücken (11) umgreifenden Kopfeisenschenkel (102;102') an ihren nach unten weisenden Enden (105) jeweils eine Andruckfläche (112) mit einer Längsausdehnung definieren, die sich in etwa parallel zur Rückenwirbelsäule (3) des Tieres erstreckt, trägt zu einer gleichmässigeren Gewichtsverteilung auf Vorder- und Hinterläufe bei und überlässt gleichzeitig dem Reiter einen grossen Spielraum, um mit seiner Körpersprache Kommandos zu übermitteln.
Dies wird auch durch ein Kopfeisen (101;101') erreicht, welches beidseitig eine Anlehnungsfläche (111) zum Anlehnen des Reitsattels (200) gegenüber der Widerristmuskulatur des Pferdes aufweist und beidseitig eine Andruckfläche (112) zur Gewichtsverteilung auf den Rippenbogen (18) des Pferdes aufweist, wobei sowohl die Anlehnungsflächen (111) als auch die Andruckflächen (112) Freiraum (127) für die Schulterblätter (14) und die Widerristmuskulatur des Pferdes lassen.

## Beschreibung

Die Erfindung betrifft einen Reitsattel mit einem Kopfeisen sowie ein Kopfeisen.

Reitsättel werden in zwei Hauptkategorien eingeteilt, Sportsättel, zu denen die Spring- und Dressursättel zählen, und Trachtensättel, zu denen die Westernsättel gehören.

Während Trachtensättel mit einer Polsterung auf zwei Längsstegen eine grosse Unterpolsterung haben und für lange Ritte geeignet sind, haben Sportsättel nur kurze Stege unter der Sitzfläche und erhöhen den Druck des Reitergewichts. Sie ermöglichen dafür eine sehr fein abgestimmte Kommandogebung. Für lange Ritte sind diese Sättel in der Regel nicht zu empfehlen.

Insbesondere für einen Dressursattel ist es wichtig, dass der Reiter einen guten Kontakt zum Pferd besitzt, um mit seiner Körpersprache Kommandos an das Pferd geben zu können. Ein massiver Sattelbaum, der mit formstabilen Stützelementen im Sitzbereich ausgestattet ist, koppelt den Reiter von dem Pferd ab. Ein Dressursattel ist daher mit einem leichteren Sattelbaum ausgestattet. Das Sattelblatt verläuft fast senkrecht nach unten. Es ermöglicht dem Reiter einen Sitz mit nahezu gestreckten Beinen dicht am Pferd und eine genaue, punktuelle Kreuz- und Schenkeleinwirkung.

Einen wesentlichen Beitrag zum Stabilisieren des Reitsattels, aus genannten Gründen insbesondere des Dressursattels, und damit zur Gewichtsverteilung der Traglast übernimmt das so genannte Kopfeisen.

Das Kopfeisen gibt dem Sattel im Vorderbereich, das heisst an der dem Pferdekopf zugewandten Seite, Stabilität. Bei einem herkömmlichen Kopfeisen handelt es sich um einen etwa u-förmigen Bogen. Er besitzt Anlehnungsflächen, mit denen er den Reitsattel gegenüber den Halsmuskeln abstützt und den Bereich der Dornfortsätze der Halswirbel frei von der Sattelauflage hält, sodass der Sattel nicht zu nah am Pferdehals positioniert ist, bzw. nicht zu weit nach vorne rutscht.

In Folgenden sind die Bezeichnungen "vorne", "hinten", "oben" und "unten" stets auf ein stehendes Pferd bezogen, wobei "vorne" die dem Pferdekopf zugewandte Seite, "hinten" die dem Pferdesteiss zugewandte Seite, "oben" und "unten" die beiden vertikalen Richtungen bezeichnen.

Für jeden Reitsattel, unabhängig, ob Sport- oder Trachtensattel, ist es unabdingbar, dass er dem Pferd passt. Ein schlecht sitzender Sattel erzeugt Druckstellen und Verspannungen und kann sogar zu ernsthaften Erkrankungen des Pferdes führen. Insbesondere im Sportbereich kann die Leistungsfähigkeit des Pferdes herabgesetzt werden.

Pferde, die heutzutage im Leistungssport eingesetzt werden, besitzen gegenüber älteren Pferderassen eine ausgeprägtere Hinterhand. Dies stellt neue Ansprüche an den zu verwendenden Reitsattel, weil diese Pferde besonders anfällig sind im Hinblick auf eine Überbelastung der Vorhand.

Aufgrund dieser Zuchteigenschaften und aufgrund von zeitgemässen Einsatzmethoden, die gerne auf eine zeitaufwändige Aufwärmphase verzichten, neigen die Sportpferde zu Verspannungen der Trapezmuskeln, der Nackenmuskeln und der vorderen Rückenmuskeln.

Es gilt daher, Reitsattel zur Verfügung zu stellen, welche die vordere Muskulatur möglichst wenig belasten.

Aus dem Stand der Technik, zum Beispiel aus DE 37 02 011 C1, sind Reitsättel mit austauschbaren Kopfeisen bekannt. Die Austauschbarkeit ist vorgesehen, um den Sattel besser an die Anatomie des Pferdes anzupassen, insbesondere um eine Grössenänderung durch Wachstum des Pferdes zu berücksichtigen. Eine gezielte Entlastung der vorderen Muskulatur wird jedoch nicht erreicht.

Aus dem Stand der Technik sind weiterhin Luftkissensysteme für die Polsterung von Sätteln bekannt, die für eine gleichmässige Verteilung des Auflagedrucks im Sattel sorgen. Potentielle Druckpunkte können vermieden werden, eine gezielte Druckverteilung ist jedoch nicht möglich.

Aus US 5,517,808 ist ein Kopfeisen mit einer beidseitigen Krümmung bekannt, das Platz für die Schulterblätter des Pferdes lässt. Der vorderste Punkt des Kopfeisens befindet sich in etwa auf der Höhe, an welcher die Steigbügelhalterungen angebracht sind. Zusätzlich sind die Kopfeisenenden mit stossabsorbierendem Material umgeben.

Die Form des Kopfeisens erlaubt zwar eine freie Beweglichkeit der Vorderbeine und verringert die Stosswirkung zwischen Sattelbaum und Schulterblättern, insbesondere, wenn eine Vorderhand nach vorn gestreckt ist. Das Gewicht des Reiters liegt jedoch weitgehend im vorderen Bereich des Pferdes und belastet vorwiegend die vordere Muskulatur.

Aufgabe der Erfindung ist es, eine Besattelung zu schaffen, welche die Nachteile des Bekannten überwindet, die zu einer gleichmässigeren Gewichtsverteilung auf Vorder- und Hinterläufe beiträgt und gleichzeitig dem Reiter einen grossen Spielraum überlässt, um mit seiner Körpersprache Kommandos zu übermitteln. Die Muskulatur im Bereich des Widerristes und der Schulter soll entlastet werden.

Die Aufgabe wird gelöst durch einen Reitsattel mit einem Kopfeisen, das derart ausgebildet und im Sattel angeordnet ist, dass der vorderste Teil des Kopfeisens sich oberhalb des untersten Teils befindet, und bei aufgelegtem Sattel die den Pferderücken umgreifenden Kopfeisenschenkel an ihren nach unten weisenden Enden jeweils eine Andruckfläche mit einer Längsausdehnung definieren, die sich in etwa parallel zur Rückenwirbelsäule des Tieres erstreckt.

Die Rückenwirbelsäule verläuft zwischen den Halswirbeln und den Lendenwirbeln des Pferdes und weist damit in etwa von vorne nach hinten. Tatsächlich ist die Rückenwirbelsäule leicht geschwungen, so dass der Wirbelkanal vom Kopf aus gesehen zunächst über einige Wirbel etwas nach oben und dann wieder nach untern verläuft. Von der Rückenwirbelsäule weg erstrecken sich die Rippen, sodass der Rippenbogen dem Verlauf der Rückenwirbelsäule folgt.

Die erfindungsgemässe Andruckfläche, deren Längserstreckung in etwa parallel zur Rückenwirbelsäule nach hinten verläuft, bewirkt, dass das Gewicht des Reiters auch auf dem Rippenbogen des Pferdes abgestützt wird. Die Belastung wird somit durch das Kopfeisen zumindest teilweise über den Rippenbogen auf das Becken und auf die hintere Muskulatur geleitet.

Der vorderste Punkt des Kopfeisens hat oberhalb des tiefsten Punktes zu liegen, damit sich das Schulterblatt kollisionsfrei bewegen kann. Ansonsten besteht die Gefahr, dass das Schulterblatt des Pferdes bei einer entsprechenden Bewegung des Pferdes unter das Kopfeisenende gerät und die Andruckfläche des Kopfeisenendes vom Rippenbogen abhebt. Durch eine solche Kollision kann das Schulterblatt und die Rückenmuskulatur gereizt werden.

Wenn das Kopfeisen das Schulterblatt des Pferdes bei keiner Beinstellung tangiert, bleibt die Vorhand des Pferdes frei und das Gewicht des Reiters wird weniger auf die Vorhand sondern vielmehr auf den Rippenbogen übertragen.

Die Aufgabe wird weiterhin durch einen Reitsattel mit einem Kopfeisen gelöst, wobei das Kopfeisen derart ausgebildet und im Sattel angeordnet ist, dass bei aufgelegtem Sattel das Kopfeisen beidseitig eine Andruckfläche zur Gewichtsverteilung auf den Rippenbogen des Pferdes aufweist, wobei das Kopfeisen Platz für die Schulterblätter und die Widerristmuskulatur des Pferdes lässt.

Somit ist gewährleistet, dass sich die Schulterblätter bei aufgelegtem Reitsattel kollisionsfrei bewegen können.

Bevorzugt weist das Kopfeisen ausserdem beidseitig eine Anlehnungsfläche zum Abstützen des Sattels gegenüber der Widerristmuskulatur des Pferdes auf, wobei sowohl die Anlehnungsflächen als auch die Andruckflächen Platz für die Schulterblätter des Pferdes lassen.

Die Anlehnungsflächen gewährleisten die eigentliche Aufgabe des Kopfeisens, nämlich das Freihalten der Dornfortsätze während die Andruckflächen einen Teil des Reitergewichts über den Rippenbogen auf die hintere Muskulatur lenken. Das Freihalten der Dornfortsätze kann auch allein von den Andruckflächen übernommen werden.

In einer vorteilhaften Ausführung weisen die Kopfeisenschenkel und/oder die Anlehnungsflächen und die Andruckflächen eine Längsausdehnung aus, wobei die Längsachsen der Andruckfläche und der Anlehnungsfläche, bzw. des Kopfeisenschenkels einen Winkel von kleiner oder gleich 90 Grad einschliessen.

Die Andruckfläche kann beispielsweise durch eine Aufweitung der nach unten weisenden Kopfeisenschenkel geschaffen werden.

In einer bevorzugten Ausführungsform werden die Andruckflächen durch jeweils nach hinten weisende Kopfeisenenden gebildet.

Die Kopfeisenenden können dabei als in etwa L-förmige Fortsätze ausgebildet sein, wobei ein Schenkel des L's in Verlängerung eines Kopfeisenschenkels und der andere Schenkel des L's nach hinten und damit in etwa parallel zur Rückenwirbelsäule verläuft. Der zweite Schenkel bildet die Andruckfläche, über welche ein Teil des Gewichts auf den Rippenbogen geleitet wird.

In einer bevorzugten Ausführungsform ist der Reitsattel mit einem Kopfeisen ausgestattet, dessen Kopfeisenenden lösbar an den Kopfeisenschenkeln befestigt sind. Es ist somit ein Austausch unterschiedlich ausgebildeter Kopfeisenenden möglich. Der Austausch kann vorgenommen werden, wenn sich die Physiognomie des Pferdes im Bereich der Schulter und des Widerrists, beispielsweise durch Muskelaufbau oder -abbau oder Wachstum, ändert. Dadurch lässt sich ein Kopfeisenende wählen oder anfertigen, dessen Andruckfläche auf dem Rippenbogen optimal platziert ist und das Freiraum für die Schulterblätter und die Widerristmuskulatur lässt, auf diese also keinen substanziellen Druck ausübt.

Die Kopfeisenenden können zum Beispiel mittels einer Steck-, Schraub- oder Klemmverbindung an den Kopfeisenschenkeln fixiert sein.

Alternativ sind Kopfeisenschenkel und Kopfeisenenden einteilig ausgeführt, beispielsweise durch Verschweissen der Kopfeisenenden mit den Kopfeisenschenkeln. Als Werkstoff ist vorzugsweise eine vergütete Stahllegierung vorgesehen.

Zwischen Kopfeisen und Pferderücken befindet sich in der Regel eine Polsterung, die das Gewicht des Reiters auf dem Pferderücken verteilt und Druckstellen auf dem Pferderücken verhindert.

Je nach Ausführung der Polsterung oder Polstermaterial kann es dazu kommen, dass die Andruckfläche des Kopfeisenendes das Füllmaterial quer zur Andruckfläche verschiebt. Der Polstereffekt wird im Bereich der Andruckfläche reduziert und eine Stauchung des Polstermaterials an anderer Stelle kann zu einer Umverteilung des Drucks, zum Beispiel Richtung Widerristmuskel führen. Vorzugsweise besitzt der Sattel daher eine Polsterung, die eine Kissenteilung in Verlängerung der Kopfeisenenden aufweist. Eine Kammerabtrennung zwischen den Kissenteilen verhindert, dass Polstermaterial quer zur Längsachse der Andruckfläche des Kopfeisenendes verschoben wird.

Die Kammerabtrennung kann in Form einer Absteppung vorliegen.

In einer besonders günstigen Ausführungsform befindet sich oberhalb und unterhalb der Kissenteilung nicht dieselbe Polsterung, sondern die Polsterfüllung ist unterhalb der Kissenteilung dichter und/oder formstabiler als oberhalb der Kissenteilung. Die daraus resultierende unterschiedliche Härte der Polsterung verstärkt die beabsichtigte Druck- bzw. Gewichtsverteilung auf den Rippenbogen, indem die Anlehnungsfläche des Kopfeisenendes abgepolstert und quasi vergrössert wird.

Die Sattelkissen bestehen aus verschiedenen Wollfilzen und sind mit Schafswolle gefüllt, es kommen jedoch auch geschäumte Formkissen aus Latex oder Kunststoffschaum in Frage.

In einer vorteilhaften Ausführungsform weist der Reitsattel an der zum Pferd weisenden Innenseite zwei Ortschuhe zum Einführen der Kopfeisenenden auf. Die Ortschuhe nehmen die Kopfeisenenden wie Taschen auf und sorgen für eine definierte Positionierung von Polsterung und Kopfeisen. Gleichzeitig erlauben sie ein Lösen des Polsters und damit einen Austausch des Kopfeisens oder der Kopfeisenenden.

Der Ortschuh kann mit Klettverschlüssen geöffnet und geschlossen werden. Eine weitere Befestigung zwischen Kissen und Kopfeisenenden, z.B. eine Schraubverbindung ist nicht notwendig. Sollen die Kopfeisenenden ausgetauscht werden, so muss nur der Klettverschluss gelöst werden.

Vorteilhafterweise sind in etwa auf der Höhe der vordersten Punkte des Kopfeisens die Befestigungen für die Steigbügel an dem Kopfeisen fixiert.

Bevorzugt sind Halterungen für die Steigbügel, Längstrachten und/oder weitere Komponenten des Sattelbaums an das Kopfeisen genietet oder geschraubt.

In einer Ausführungsform ist das Kopfeisen im Sattelbaum eingenietet. In der Regel wird der Sattelbaum durch zwei Längstrachten aus Stahl stabilisiert. Diese sind ebenfalls mit dem Kopfeisen vernietet und führen bis zum Sattelschild. Dort werden die Längstrachten mit dem hinteren Eisen, das unter dem Schild befestigt ist, vernietet. Eine Schraubverbindung, die einen Kopfeisenaustausch erleichtert, kann alternativ vorgesehen sein.

Die Gurtung stabilisiert den Sattel am Pferd. Mit verstellbaren Gurten besteht die Möglichkeit, eine natürlich Asymmetrie des Pferdes auszugleichen.

In einer erfindungsgemässen Ausführung ist an der Aussenoberfläche des Reitsattels mindestens eine Öffnung vorgesehen, die einen Austausch des Kopfeisens und/oder der der Kopfeisenenden ermöglicht. Die Öffnung kann sich über die gesamte Länge des Kopfeisens erstrecken und beispielsweise mit einem Klett- oder Reissverschluss abgedeckt sein. Nach einem Öffnen des Verschlusses kann bequem auf das Kopfeisen zugegriffen werden und dasselbe ganz oder teilweise ausgetauscht werden. Alternativ können auch eine oder mehrere schlitzartige Öffnungen vorgesehen sein, durch welche das Kopfeisen oder Teile davon aus dem Sattelpolster herausgezogen werden können.

In der Regel ist ein Reitsattel schichtweise aufgebaut, zum Beispiel aus Polsterelementen, Sattelbaumteilen und Sattellederschichten. Zum Auswechseln und/oder Umrüsten des Kopfeisens können die Schichten lösbar miteinander verbunden sein. Nach einem zumindest teilweisen Lösen der Schichten kann der Sattel soweit aufgeklappt werden, dass Zugriff zum Kopfeisen und dessen Befestigungen besteht.

Der Ortschuh, von welchen das Kopfeisenende im montierten Zustand aufgenommen werden kann, befindet sich zwischen einem oberen Blatt und dem Schweissblatt. Nach einem Wegklappen des Blattes besteht leichter Zugriff auf den Ortschuh und auf das Kopfeisenende.

Die Aufgabe wird weiterhin gelöst durch einen Reitsattel, der durch eine Umrüstung des Kopfeisens, insbesondere ein Verändern der Kopfeisenenden, an die Gestalt des Pferdes anpassbar ist.

Die Gewichtsverteilung auf den Rippenbogen kann nur dann effektiv erfolgen, wenn die Form des Kopfeisens an die Gestalt, also an die Grösse und die Ausprägung der Muskulatur des Pferdes angepasst ist. Baut das Pferd beispielsweise während eines Trainingszyklus Muskeln auf, so kann ein zu enges Kopfeisen zu Beeinträchtigungen und zu Druckstellen führen. Hat ein Pferd umgekehrt während einer Trainingspause Muskeln abgebaut, liegen die Andruckflächen eines Kopfeisens womöglich nicht mehr genügend an, um die Gewichtsaufnahme zu gewährleisten.

Da die massgeblichen Veränderungen eines Tieres im unteren Bereich des Kopfeisens ablaufen, reicht es völlig aus, das Kopfeisen im Bereich der Kopfeisenenden umzurüsten, diese beispielsweise auszuwechseln. Dazu kann entweder das gesamte Kopfeisen aus dem Reitsattel entnommen und modifiziert werden, oder der zentrale Abschnitt des Kopfeisens verbleibt im Sattel und nur die Kopfeisenenden werden entnommen und ersetzt. Im letztgenannten Fall kann der zentrale Abschnitt des Kopfeisens fest im Reitsattel montiert sein.

Das Verändern der Kopfeisenenden kann beispielsweise durch einen Austausch des gesamten Kopfeisens oder durch einen Austausch der Kopfeisenenden vorgenommen werden.

Es kann auch vorgesehen sein, die Kopfeisenenden in verstellbaren Positionen zu arretieren. Die Kopfeisenenden müssten dann nicht ausgetauscht, sondern nur eingestellt werden.

Die Aufgabe wird weiterhin gelöst durch Kopfeisen für einen Reitsattel, insbesondere mit den oben beschriebenen Merkmalen, das derart ausgebildet und in einem Reitsattel anbringbar ist, dass der vorderste Teil des Kopfeisens sich oberhalb des untersten Teils befindet, und die den Pferderücken umgreifenden Kopfeisenschenkel an ihren nach unten und hinten weisenden Enden jeweils eine Andruckfläche mit einer Längsausdehnung definieren, die sich im auf den Pferderücken aufgelegten Zustand in etwa parallel zur Rückenwirbelsäule des Tieres erstreckt.

Die Aufgabe wird weiterhin gelöst durch ein Kopfeisen für einen Reitsattel, insbesondere mit den oben beschriebenen Merkmalen, das derart ausgebildet und in einem Reitsattel anbringbar ist, dass bei aufgelegtem Sattel das Kopfeisen beidseitig eine Andruckfläche zur Gewichtsverteilung auf den Rippenbogen des Pferdes aufweist, wobei das Kopfeisen Freiheit für die Bewegung der Schulterblätter des Pferdes lässt.

Bevorzugt weist das Kopfeisen beidseitig eine Anlehnungsfläche zum Abstützen des Sattels gegenüber der Widerristmuskulatur des Pferdes auf, wobei sowohl die Anlehnungsflächen als auch die Andruckflächen Platz für die Schulterblätter des Pferdes lassen.

In einer bevorzugten Ausführungsform weist das Kopfeisen beidseitig Kopfeisenschenkel auf, an deren Enden sich jeweils ein im Wesentlichen L-förmiges, bezogen auf den Pferderücken, nach hinten weisendes Kopfeisenende befindet.

In einer vorteilhaften Ausgestaltung der Erfindung schliessen die Schenkel der im Wesentlichen L-förmigen Kopfeisenenden jeweils einen Innenwinkel von kleiner oder gleich 90 Grad ein.

Vorzugsweise sind die Kopfeisenenden lösbar an den Kopfeisenschenkeln befestigt.

Ein Kopfeisen mit den genannten Merkmalen kann einmalig in einen neuen Sattel eingebaut werden. Es kann jedoch auch im Austausch gegen ein herkömmliches Kopfeisen in einen Reitsattel integriert werden oder von vorneherein zum Austauschen bestimmt sein, wenn zum Beispiel ein Sattel für ein junges oder untrainiertes Pferd angeschafft wird.

Die Erfindung wird weiterhin durch ein Kopfeisen gelöst, das austauschbare Kopfeisenenden besitzt.

Die Gewichtsverteilung erfolgt massgeblich im Bereich der Kopfeisenenden, insbesondere, wenn dort eine entsprechende Andruckfläche vorliegt. Die Anpassung des Kopfeisens an das Pferd im Bereich der Kopfeisenenden ist daher von grosser Wichtigkeit. Austauschbare Kopfeisenenden ermöglichen ein schnelles Anpassen und eine spontanes Reagieren auf mögliche Änderungen beim Pferd. Durch die einfache Massnahme kann ein massgefertigter Reitsattel lange passgenau bleiben.

Da der Aufwand der Anpassung gering ist, sind auch die damit verbundenen Kosten nicht hoch.

Die Erfindung ist im Folgenden in Ausführungsbeispielen anhand von Zeichnungen näher erläutert. Es zeigen:
- Figur 1: eine schematische Darstellung einer Pferdewirbelsäule in Seitenansicht;
- Figur 2: eine schematische Darstellung eines ersten Beispiels für ein Kopfeisen in Seitenansicht;
- Figur 3: eine schematische Darstellung eines weiteren Beispiels für ein Kopfeisen in Seitenansicht;
- Figur 4: eine weitere schematische Darstellung des ersten Beispiels für ein Kopfeisen in Seitenansicht;
- Figur 5: eine schematische Darstellung eines weiteren Beispiels für ein Kopfeisen in Seitenansicht;
- Figur 6: eine schematische Darstellung zweier Beispiele für Kopfeisenenden mit unterschiedlichen Schaftlängen;
- Figur 7: eine schematische Darstellung eines Beispiels für ein Kopfeisen in Seitenansicht in Bezug auf den Pferderücken;
- Figur 8: eine schematische Darstellung eines Beispiels für ein Kopfeisen und eine Unterpolsterung in Seitenansicht;
- Figur 9: eine schematische Darstellung eines Beispiels für einen Aufbau eines Sattelkissens in Seitenansicht;
- Figur 10: eine schematische Darstellung eines Beispiels für ein Kopfeisen in Seitenansicht in Bezug auf verschiedene Positionen des Schulterblattes eines Pferdes;
- Figur 11: eine schematische Darstellung eines Beispiels für einen Reitsattel in perspektivischer Ansicht;
- Figur 12: eine schematische Darstellung eines Beispiels für den Aufbau eines Reitsattels in einer Ansicht von oben;

Figur 1 zeigt eine schematische Darstellung einer Pferdewirbelsäule 1 in Seitenansicht. Die Wirbelsäule 1 gliedert sich in die Halswirbelsäule 2, die Rückenwirbelsäule 3, die Lendenwirbelsäule 4, das Kreuzdarmbein 5 und den Schweif 6.

An der Rückenwirbelsäule 3 setzen seitlich die Rippen 7 an, nach oben erstrecken sich die Dornfortsätze 8 der Wirbel.

Ein in der Zeichnung nicht dargestellter Sattel liegt typischerweise oberhalb der Rückenwirbelsäule 3, hinter dem Widerrist 9, dem erhöhten Übergang zwischen Hals 10 und Rücken 11. Er darf allerdings nicht auf den Dornfortsätzen 8 aufliegen. Ein bis drei Fingerbreit soll der Sattel von der Wirbelsäule 1 und dem Widerrist 8 entfernt sein.

Figur 2 zeigt eine schematische Darstellung eines Beispiels für ein Kopfeisen 101 in Seitenansicht.

Das Kopfeisen 101 besitzt Kopfeisenschenkel 102, deren vorderster Teil 103 sich oberhalb des untersten Teils 104 befindet. An dem nach unten weisenden Ende 105 des Kopfeisenschenkels 102 befindet sich ein nach hinten 106 weisendes Kopfeisenende 107. Dieses bildet eine Andruckfläche 112, welche das Gewicht des Reiters auf die Rippen 7 überträgt, bzw. verteilt.

Die schematische Andeutung der Vorderansicht V zeigt, dass das nach hinten weisende Kopfeisenende 107 nicht in derselben Ebene wie der Kopfeisenschenkel 102 liegt, sondern gegenüber dem Pferd nach aussen gerichtet ist, um der Kontur des in Figur 10 dargestellten Verlaufs des Rippenbogens (18) folgen zu können.

Figur 3 zeigt eine schematische Darstellung eines Beispiels für ein Kopfeisen 101 in Seitenansicht. An dem Kopfeisenschenkel 102 ist eine Längstrachte 108 und in etwa in Höhe des vordersten Teils 103 eine Befestigung 109 für einen nicht in der Figur gezeigten Steigbügel angebracht. Die Verbindung erfolgt beispielsweise mittels Nieten 110.

Figur 4 zeigt eine schematische Darstellung eines Beispiels für ein Kopfeisen 101 in Seitenansicht. Das Kopfeisen 101 weist eine Anlehnungsfläche 111 zur Seitenstabilisierung des in der Figur nicht gezeigten Sattels und zum Abstützen des Sattels gegenüber der Widerristmuskulatur des Pferdes sowie eine Andruckfläche 112 zur Verteilung des Gewichts des Reiters auf den ebenfalls nicht gezeigten Rippenbogen des Pferdes auf.

Die Längsachse 113 der Anlehnungsfläche 111 und die Längsachse 114 der Andruckfläche 112 schliessen einen Winkel 115 ein, der kleiner als 90 Grad ist. Dies gewährleistet, dass der Andruckfläche nach hinten gerichtet ist und dem Rippenbogen des Pferdes folgt.

Figur 5 zeigt eine weitere schematische Darstellung des Beispiels für ein Kopfeisen 101' in Seitenansicht. Das Kopfeisenende 107' ist auf den Kopfeisenschenkel 102' aufschiebbar. Die Arretierung erfolgt mit einer Schraube 124, die sich an dem Kopfeisenenden 107' befindet. Die Schraube 124 kann beispielsweise mittels eines Imbusschlüssels gegen den Kopfeisenschenkel 102'geschruabt werden.

Alternativ könnte der Kopfeisenschenkel ein Aufnahmevolumen für den Schaft des Kopfeisenendes aufweisen und das Kopfeisenende in den Kopfeisenschenkel einschiebbar sein. Die Fixierschraube kann in diesem Fall an dem Kopfeisenschenkel vorgesehen sein.

Figur 6 zeigt eine weitere schematische Darstellung zweier Beispiele für Kopfeisenenden 107', 107'' mit unterschiedlichen Schaftlängen 126', 126''. Die Länge des Schafts 125', in welchen sich der Kopfeisenschenkel einführen lässt, variiert zum Beispiel zwischen einer kurzen Schaftlänge 126' von 3 cm und einer Schaftlänge 126" von 6 cm. Das Ersetzen von Kopfeisenenden 107' mit einem kurzen Schaft 125' durch Kopfeisenenden 107" mit längerem Schaft 125" vergrössert das Kopfeisen insgesamt und lässt das Kopfeisen beispielsweise an ein wachsendes Pferd anpassen.

In alternativen Ausführungen kann es Kopfeisenenden mit unterschiedlich langen Andruckflächen geben.

Das Kopfeisenende 107', 107'' ist in etwa L-förmig und weist einen Innenwinkel 128 von 90 Grad auf.

Figur 7 zeigt eine schematische Darstellung eines Beispiels für ein Kopfeisen 101 in Seitenansicht in Bezug auf die Pferdemuskulatur. Das Kopfeisen 101 ist oberhalb des dreieckigen Trapezmuskels 12 positioniert und hält den nicht dargestellten Sattel von den in der Figur angedeuteten Dornfortsätzen 8 fern. Das Kopfeisen 101 besitzt eine Andruckfläche 112, deren Längsausdehnung 114 in etwa parallel zu der nicht dargestellten Rückenwirbelsäule verläuft. Die Andruckfläche 112 gibt den Gewichtsdruck des Reiters auf den Rückenmuskel 13 und die Rippen 7 weiter, so dass ein Teil des Gewichts von dem kurzen Rückenmuskel übernommen werden kann.

Der Effekt wird durch eine entsprechende Unterpolsterung verstärkt. Figur 8 zeigt eine schematische Darstellung eines Beispiels für ein Kopfeisen 101 und eine Unterpolsterung 116 in Seitenansicht.

Die Unterpolsterung 116 weist eine Kissenteilung 117 auf, die zwei längs verlaufenden Kammern, bzw. Bereiche 118, 119, einen weicher gepolsterten Bereich 118 und einen dichter gepolsterten Bereich 119 voneinander trennt

Der hart gepolsterte Bereich 119 wirkt als tragendes Kissenteil in Verlängerung der Andruckfläche 112. Die Kissenteilung 117 verhindert, dass das Polstermaterial durch den Gegendruck der Rippen 7 nach oben, in den weich gepolsterten Bereich 118 verschoben wird.

Figur 9 zeigt eine schematische Darstellung eines Beispiels für den Aufbau eines Sattelkissens 120 in Seitenansicht.

Das Kopfeisen 101 ist mit der Unterpolsterung 116 über einen Ortschuh 121 für das Kopfeisenende 107 verbunden. Das Kopfeisenende 107 lässt sich in den Ortschuh 121 einführen und wird von diesem taschenartig gehalten. Der Wortschuh 121 lässt sich zusätzlich mit einem Klettband 129 öffnen und schliessen.

Der Ortschuh 121 ist an der Innenseite der Unterpolsterung 116 angebracht. Diese weist eine Kissenteilung 117 auf, die einen weich gepolsterten Bereich 118, der zum Beispiel mit weicher Wolle gefüllt ist, von einem dicht gepolsterten und somit tragenden Bereich 119 trennt. Dieser ist beispielsweise mit Mischwolle mittelhart gefüllt. In der Widerristpartie 130 und im Bereich der Pauschen 122 liegt eine weiche Polsterung vor, während im Bereich des Sattelschildes 123 ebenfalls eine dichtere und deshalb tragende Füllung vorgesehen ist.

Figur 10 zeigt eine schematische Darstellung eines Beispiels für ein Kopfeisen 101 in Seitenansicht in Bezug auf verschiedene Positionen des Schulterblattes 14 eines Pferdes 15. Unabhängig davon, ob das Schulterblatt 14 nach vorne (obere Abbildung) oder nach unten (untere Abbildung) gerichtet ist, bleibt zwischen der hinteren Kante 17 des Schulterblatts 14 und dem Kopfeisen 101 genügend Freiraum 127.

Bei allen Beinstellungen liegt die Andruckfläche 112 also an dem Rippenbogen 18 an und wird nicht vom Schulterblatt 14 hintergriffen.

Figur 11 zeigt eine schematische Darstellung eines Beispiels für einen Reitsattel 200 in perspektivischer Ansicht. Das Kopfeisen 101 ist mit seinen Kopfeisenenden 112 in den in der Figur nicht sichtbaren Ortschuh eingeführt, der in etwa auf der Höhe des tragend gepolsterten Bereichs 119 vorgesehen ist.

Im Bereich der Sattelblätter 124 und oberhalb des tragend gepolsterten Bereichs 119 ist weich gepolsterter Bereich 118 vorgesehen.

Figur 12 zeigt eine schematische Darstellung eines Beispiels für den Aufbau eines Reitsattels 200 in einer Ansicht von oben. Die Funktion der Kopfeisenenden 112 wird durch die tragend gepolsterten Bereiche 119 verstärkt, welche der Kontur des Rippenbogens folgen.

## Patentansprüche

1. Reitsattel mit einem Kopfeisen (101; 101'), das derart ausgebildet und im Reitsattel (200) angeordnet ist, dass (a) der vorderste Teil (103) des Kopfeisens (101; 101') sich oberhalb des untersten Teils (104) befindet, und bei aufgelegtem Reitsattel (200) (b) die den Pferderücken (11) umgreifenden Kopfeisenschenkel (102; 102') an ihren nach unten weisenden Enden (105) jeweils eine Andruckfläche (112) mit einer Längsausdehnung definieren, die sich in etwa parallel zur Rückenwirbelsäule (3) des Tieres erstreckt.

2. Reitsattel mit einem Kopfeisen (101; 101'), das derart ausgebildet und im Reitsattel (200) angeordnet ist, dass bei aufgelegtem Reitsattel (200) das Kopfeisen (101; 101') beidseitig eine Andruckfläche (112) zur Gewichtsverteilung auf den Rippenbogen (18) des Pferdes aufweist, wobei das Kopfeisen (101; 101') Freiheit für die Bewegung der Schulterblätter (14) des Pferdes lässt.

3. Reitsattel gemäss mindestens einem der vorhergehenden Ansprüche, **dadurch gekennzeichnet, dass** die Andruckflächen (112) durch, bezogen auf den Pferderücken (11), jeweils nach hinten weisende Kopfeisenenden (107; 107', 107'') gebildet werden.

4. Reitsattel gemäss Anspruch 3, **dadurch gekennzeichnet, dass** die Kopfeisenenden (107; 107', 107") lösbar an den Kopfeisenschenkeln (102; 102') befestigt sind.

5. Reitsattel gemäss mindestens einem der vorhergehenden Ansprüche, **dadurch gekennzeichnet, dass** das Kopfeisen (101; 101') so ausgebildet ist, dass bei aufgelegtem Reitsattel (200) beidseitig eine Anlehnungsfläche (111) zum Anlehnen des Reitsattels (200) gegenüber der Widerristmuskulatur des Pferdes besteht, wobei sowohl die Anlehnungsflächen (111) als auch die Andruckflächen (112) Freiraum (127) für die Schulterblätter (14) des Pferdes lassen.

6. Reitsattel gemäss Anspruch 5, **dadurch gekennzeichnet, dass** die Andruckfläche (112) und die Anlehnungsfläche (111) jeweils eine Längsausdehnung aufweisen und die entsprechenden Längsachsen (113, 114) einen Winkel (115) von kleiner oder gleich 90 Grad einschliessen.

7. Reitsattel gemäss mindestens einem der vorhergehenden Ansprüche, **dadurch gekennzeichnet, dass** der Reitsattel (200) eine Polsterung (116) aufweist, die nach hinten weisende Kissenteilungen (117), insbesondere in Verlängerung der Kopfeisenenden (107; 107', 107"), besitzt.

8. Reitsattel gemäss Anspruch 7, **dadurch gekennzeichnet, dass** die Polsterung (116) ein Füllmaterial aufweist, das unterhalb der Kissenteilung (117) dichter und/oder formstabiler als oberhalb der Kissenteilung (117) ist.

9. Reitsattel gemäss mindestens einem der vorhergehenden Ansprüche, **dadurch gekennzeichnet, dass** der Reitsattel (200) an der zum Pferd weisenden Innenseite zwei Ortschuhe (121) zum Einführen der Kopfeisenenden (107; 107', 107") aufweist.

10. Reitsattel gemäss mindestens einem der vorhergehenden Ansprüche, **dadurch gekennzeichnet, dass** in etwa auf der Höhe des vordersten Teils (103) des Kopfeisens (101; 101') die Befestigungen für die Steigbügel (109) an dem Kopfeisen Befestigungen für die Steigbügel (109) an dem Kopfeisen (101; 101') fixiert sind.

11. Reitsattel gemäss mindestens einem der vorhergehenden Ansprüche, **dadurch gekennzeichnet, dass** Befestigungen für die Steigbügel (109), Längstrachten (108) und/oder weitere Komponenten des Sattelbaums an das Kopfeisen (101; 101') genietet oder geschraubt sind.

12. Reitsattel, insbesondere gemäss mindestens einem der vorhergehenden Ansprüche, **dadurch gekennzeichnet, dass** der Reitsattel (200) durch eine Umrüstung des Kopfeisens, insbesondere ein Verändern der Kopfeisenenden (107; 107', 107'') an die Gestalt des Pferdes anpassbar ist.

13. Reitsattel, insbesondere gemäss mindestens einem der vorhergehenden Ansprüche, **dadurch gekennzeichnet, dass** der Reitsattel (200) eine Polsterung (116) aufweist, die Kissenteilungen (117) besitzt, die sich in etwa parallel zur Rückenwirbelsäule (3) des Tieres erstrecken, wobei die Polsterung (116) ein Füllmaterial aufweist, das unterhalb der Kissenteilung (117) dichter und/oder formstabiler als oberhalb der Kissenteilung (117) ist.

14. Kopfeisen (101; 101') für einen Reitsattel, insbesondere gemäss einem der vorhergehenden Ansprüche, das derart ausgebildet und in einem Reitsattel (200) anbringbar ist, dass (a) der vorderste Teil (103) des Kopfeisens (101; 101') sich oberhalb des untersten Teils (104) befindet, und (b) die den Pferderücken (11) umgreifenden Kopfeisenschenkel (102; 102') an ihren nach unten weisenden Enden (105) jeweils eine Andruckfläche (112) mit einer Längsausdehnung definieren, die sich im auf den Pferderücken (11) aufgelegten Zustand in etwa parallel zur Rückenwirbelsäule (3) des Tieres erstreckt.

15. Kopfeisen (101; 101') für einen Reitsattel (200), insbesondere gemäss einem der vorhergehenden Ansprüche, das derart ausgebildet und in einem Reitsattel (200) anbringbar ist, dass bei aufgelegtem Reitsattel (200) das Kopfeisen (101; 101') beidseitig eine Andruckfläche (112) zur Gewichtsverteilung auf den Rippenbogen (18) des Pferdes aufweist und das Kopfeisen (101; 101') Freiheit für die Bewegung der Schulterblätter (14) des Pferdes lässt.

16. Kopfeisen (101; 101') gemäss einem Ansprüche 14 oder 15, **dadurch gekennzeichnet, dass** das Kopfeisen (101; 101') bei aufgelegtem Reitsattel (200) beidseitig eine Anlehnungsfläche (111) zum Anlehnen des Sattels gegenüber der Widerristmuskulatur des Pferdes aufweist, wobei sowohl die Anlehnungsflächen als auch die Andruckflächen (112) Freiraum (127) für die Schulterblätter (14) des Pferdes lassen.

17. Kopfeisen (101; 101') gemäss mindestens einem der Ansprüche 14 bis 16, **dadurch gekennzeichnet, dass** das Kopfeisen (101; 101') beidseitig Kopfeisenschenkel (102; 102') aufweist, an deren Enden sich jeweils ein im Wesentlichen L-förmiges, bezogen auf den Pferderücken (11), nach hinten weisendes Kopfeisenende (107; 107', 107") befindet.

18. Kopfeisen (101; 101') gemäss Anspruch 17, **dadurch gekennzeichnet, dass** die im Wesentlichen L-förmigen Kopfeisenenden (107; 107', 107'') jeweils einen Innenwinkel (128) von kleiner oder gleich 90 Grad einschliessen.

19. Kopfeisen (101; 101') gemäss mindestens Anspruch 17 oder 18, **dadurch gekennzeichnet, dass** die Kopfeisenenden (107; 107', 107'') lösbar an den Kopfeisenschenkeln (102; 102') befestigt sind.

20. Kopfeisen, insbesondere gemäss einem der der vorhergehenden Ansprüche, **dadurch gekennzeichnet, dass** das Kopfeisen (101; 101') austauschbare Kopfeisenenden (107; 107', 107'') besitzt.
